# EUROPÄISCHE PATENTANMELDUNG

(11) **EP 0 431 292 A2**
(43) Veröffentlichungstag der Anmeldung: **12.06.1991**
(21) Anmeldenummer: 90120174.9
(22) Anmeldetag: 20.10.1990
(51) Int. Cl.: B65D 81/34

(54) **Folienartige Materialkombination**

(30) Priorität: 23.11.1989 DE 3938809
(71) Anmelder: 4P Verpackungen Ronsberg GmbH, D-87671 Ronsberg (DE)
(72) Erfinder: Hera, Manfred, W-8960 Kempten (DE)
(74) Vertreter: Hutzelmann, Gerhard

(57) **Zusammenfassung**

Folienartige Materialkombination (1) zum Verpacken von Lebensmitteln, welche im verpackten Zustand in einem Mikrowellenofen od.dgl. erhitzt werden sollen, wobei für den Verschluß der Verpackung eine Kaltkleberbeschichtung vorgesehen ist, welche mit wenigstens einer Schwachstelle (6) versehen ist, an der beim Erhitzen entstehender Wasserdampf unter Auftrennung der Schwachstelle entweichen kann.

## Beschreibung

Die Erfindung betrifft eine folienartige Materialkombination zum Verpacken von Lebensmitteln, welche im verpackten Zustand in einem Mikrowellenofen oder dergleichen erhitzt werden sollen.

Beim Erhitzen der meisten Lebensmittel entsteht Wasserdampf, der die ungeöffnete Verpackung aus einem derartigen Material zum Platzen bringen würde. Andererseits ist es aber auch nicht möglich, die Verpackung vor dem Erhitzen zu öffnen, da dann das Füllgut austreten würde.

Der Erfindung liegt die Aufgabe zugrunde, eine Materialkombination für den genannten Zweck zu schaffen, mit der die Lebensmittel im verpackten Zustand erhitzt werden können.

Diese Aufgabe wird erfindungsgemäß dadurch gelöst, daß für den Verschluß der Verpackung eine Kaltkleberbeschichtung vorgesehen ist, welche mit wenigstens einer Schwachstelle versehen ist, an der beim Erhitzen entstehender Wasserdampf unter Auftrennung der Schwachstelle entweichen kann.

Beim Beginn der Erhitzung ist die Schwachstelle noch geschlossen, so daß das Füllgut weder verunreinigt wird, noch austreten kann. Erst bei Überschreiten eines gewissen Innendrucks geht die Schwachstelle auf und läßt den Wasserdampf entweichen.

Bei einer streifenförmig aufgetragenen Kaltkleberbeschichtung ist es erfindungsgemäß sehr vorteilhaft, wenn die Kaltkleberbeschichtung im Bereich der Schwachstellen mit geringerer Breite ausgebildet ist.

Diese geringere Breite der streifenförmigen Kaltkleberbeschichtung reicht zum normalen Abdichten der Verpackung völlig aus, kann aber dem erhöhten Innendruck beim Entstehen von Wasserdampf nicht standhalten.

Sehr vorteilhaft ist es auch, wenn erfindungsgemäß an der Außenseite des Materialaufbaus Papier vorgesehen ist, an das sich nach innen PETP anschließt, das wiederum als Träger für die Kaltkleberbeschichtung dient.

Mit einer Papieraußenschicht läßt sich die insbesondere heiße Verpackung leichter handhaben.

In der Zeichnung ist die Erfindung anhand eines Ausführungsbeispiels veranschaulicht. Dabei zeigen:
Fig.1 eine Ansicht einer Materialkombination mit streifenförmig aufgebrachter Kaltkleberbeschichtung und
Fig.2 einen Schnitt durch die Materialkombination.

Mit 1 ist in Fig.1 eine Materialkombination bezeichnet, die zum Verpacken von Lebensmitteln dient, die in einem Mikrowellenofen erhitzbar sind. Wie insbesondere aus Fig.2 ersichtlich ist, besteht die Materialkombination aus einer Trägerschicht 2 aus Papier, auf die mit Hilfe eines Kaschierklebers 3 eine Kunststoffolie 4 aus PETP aufgebracht ist. Auf diese PETP-Schicht 4 ist ein Kaltkleber 5 streifenförmig aufgebracht, der beim Zusammenfalten eines Zuschnittes dieses Materials zu einer Verpackung aufeinander zu liegen kommt und dabei gegen sich selbst klebt. An mehreren Stellen ist der streifenförmige Kaltkleber eingeschnürt, so daß sich Schwachstellen 6 bilden, in deren Bereich nur eine verhältnismäßig schmale Kaltkleberbrücke vorhanden ist. Beim Aufeinanderfalten kommen diese schmalen Brücken aufeinander zu liegen, so daß sie in ihrer geringen Breite erhalten bleiben.

Wie in Fig.2 dargestellt kann die Papierschicht 2 auf ihrer von der Kunststoffschicht abgewandten Seite mit Farbe 7 sowie einer Lackschicht 8 versehen sein, wodurch das Papier einen zusätzlichen Schutz erhält.

## Patentansprüche

1. Folienartige Materialkombination zum Verpacken von Lebensmitteln, welche im verpackten Zustand in einem Mikrowellenofen oder dergleichen erhitzt werden sollen, **dadurch gekennzeichnet**, daß für den Verschluß der Verpackung eine Kaltkleberbeschichtung vorgesehen ist, welche mit wenigstens einer Schwachstelle versehen ist, an der beim Erhitzen entstehender Wasserdampf unter Auftrennung der Schwachstelle entweichen kann.

2. Materialkombination nach Anspruch 1, mit einer streifenförmig aufgetragenen Kaltkleberbeschichtung, **dadurch gekennzeichnet**, daß die Kaltkleberbeschichtung im Bereich der Schwachstellen mit geringerer Breite ausgebildet ist.

3. Materialkombination nach Anspruch 1 oder 2, **dadurch gekennzeichnet**, daß an der Außenseite des Materialaufbaus Papier vorgesehen ist, an das sich nach innen PETP anschließt, das wiederum als Träger für die Kaltkleberbeschichtung dient.
